# FASCICULE DE BREVET EUROPEEN

(11) **EP 1 647 693 B1**
(45) Date de publication et mention de la délivrance du brevet: **16.12.2009**
(21) Numéro de dépôt: 05300831.4
(22) Date de dépôt: 18.10.2005
(51) Int. Cl.: F02D 41/20

(54) **Procédé de pilotage d'un circuit de commande et dispositif d'actionnement**
Verfahren zur Ansteuerung einer Steuerschaltung und Betätigungseinrichtung
Driving method of a control circuit and actuating device

(30) Priorité: 18.10.2004 FR 0411008
(43) Date de publication de la demande: 19.04.2006
(73) Titulaire: RENAULT S.A.S., 92100 Boulogne Billancourt (FR)
(72) Inventeur: Ripoll, Christophe, 78220, VIROFLAY (FR); Guerbaoui-Defremont, Samir-Eugène, 75017, PARIS (FR); Noirez, Guillaume, 71180, MONTIGNY LE BRETONNEUX (FR)

(56) Documents cités:
- FR-A- 2 846 808
- US-A1- 2004 016 461
- US-B1- 6 577 488

## Description

L'invention se rapporte au domaine de la commande d'injection de carburant pour moteur à combustion interne destiné par exemple à équiper un véhicule automobile.

L'invention concerne plus particulièrement une commande d'injection de carburant permettant d'atomiser le carburant injecté sous forme de très fines gouttelettes.

Les dispositifs d'injection de carburant utilisés aujourd'hui sur les moteurs à combustion interne équipant les véhicules automobiles ou routiers, fonctionnent classiquement sur le modèle d'une vanne dont on commande en permanence l'état ouvert ou fermé, le dosage du carburant injecté se faisant alors directement par le temps d'ouverture.

De tels systèmes d'injection comprennent une pompe électrique d'alimentation en carburant qui alimente, par le canal d'une rampe de distribution, l'ensemble des injecteurs sous une pression présentant une différence constante avec la pression régnant dans le collecteur d'admission grâce à un régulateur de pression. En contrôlant électroniquement l'électro-aimant actionnant la soupape de chaque injecteur, on commande le début et la durée d'ouverture de celle-ci et on détermine alors un débit précis de carburant pour chacun des injecteurs. Ainsi, la quantité de carburant injectée dépend uniquement du temps d'ouverture des électro-injecteurs.

Les injecteurs du type à aiguille commandée électromagnétiquement, qui sont les plus communément employés, présentent toutefois des limites qui freinent l'amélioration des performances des moteurs, notamment en terme de dépollution. En particulier, les temps mis pour ouvrir ou fermer les aiguilles sont encore trop élevés, environ 1 à 2 ms, ce qui empêche de répartir correctement l'injection sur tout le temps d'ouverture de la soupape. De plus, le temps minimum d'ouverture, qui détermine la dose minimale de carburant pouvant être injecté, est encore trop important pour certains points de fonctionnement du moteur.

Les injecteurs à aiguille connus présentent par ailleurs des orifices d'injection de diamètres relativement importants pour permettre de débiter les quantités requises de carburant pour les fonctionnements à pleine charge et hauts régimes des moteurs. Cette disposition génère des jets de carburant présentant des gouttes de fortes dimensions, ce qui freine la vaporisation du carburant (et donc la préparation du mélange carburé) et est à même de favoriser le phénomène de mouillage de paroi.

En effet, le carburant non vaporisé tend à se déposer sur les parois du conduit d'admission ou de la chambre de combustion en injection directe. Un tel dépôt entraîne des problèmes de dosage, particulièrement aigus dans les transitoires par manque de connaissance de la quantité de carburant qui rentre effectivement dans la chambre de combustion correspondante. Ce phénomène de mouillage des parois est l'une des causes importantes des fortes émissions de polluants lors des démarrages à froid des moteurs.

Par ailleurs, avec un injecteur classique à aiguille, à l'ouverture de l'aiguille lorsque cette dernière commence à quitter son siège, il se forme une bulle de liquide qui disparaît lorsque l'aiguille est complètement levée, l'écoulement du fluide se régularisant alors. Ce changement dans la nature de l'écoulement rend impossible tout contrôle précis du débit instantané de l'injecteur.

Certains ont cherché à résoudre ces différents problèmes, en développant des injecteurs utilisant des actuateurs piézo-électriques pour manoeuvrer l'aiguille de façon à abaisser la durée d'ouverture et de fermeture de l'aiguille, mais de tels systèmes qui fonctionnent toujours selon le principe d'une vanne, conservent des inconvénients importants liés notamment à la dispersion importante affectant la taille des gouttes dans le jet de carburant au sortir du nez de l'injecteur.

L'ensemble des problèmes cités précédemment se solde donc par une vaporisation du carburant pouvant être incomplète et non homogène lors de la préparation du mélange carburé dans la chambre de combustion, des dosages imprécis, avec pour conséquence une combustion incomplète se traduisant par la formation d'une quantité élevée de gaz polluants et un déficit énergétique altérant le rendement du moteur.

Le document FR-A-2 801 346 décrit un dispositif d'injection de carburant pour moteur à combustion interne équipé d'un injecteur comportant une buse alimentée en carburant et à l'extrémité de laquelle est ménagé un orifice d'injection, des moyens de mise en vibration cyclique de la buse tels qu'un transducteur piloté en durée et en intensité par le système électronique de contrôle moteur, et des moyens obturateurs rappelés par des moyens élastiques de rappel contre l'extrémité de la buse, lesdits moyens élastiques de rappel étant formés par une tige traversant le corps de l'injecteur jusqu'à une cavité située à l'extrémité opposée par rapport à l'orifice d'injection, ladite tige coopérant avec une masse et des moyens d'amortissement logés dans ladite cavité, la mise en vibration de la buse et des moyens obturateurs assurant l'éjection d'une quantité de carburant prédéterminée.

Le document FR-A-2 846 808 décrit un dispositif d'actionnement muni d'un actionneur, d'une topologie électronique de pilotage de l'actionneur comprenant un circuit en pont avec une source continue entre les première et deuxième bornes du circuit, l'actionneur étant connecté entre les troisième et quatrième bornes du circuit, présentant un interrupteur connecté entre les première et troisième bornes et un interrupteur connecté entre les deuxième et quatrième bornes. Le circuit en pont présente en outre une première diode connectée entre les première et quatrième bornes et une deuxième diode connectée entre les deuxième et troisième bornes. Un tel dispositif d'actionnement est relativement simple. Toutefois, le besoin est apparu d'améliorer la précision de la commande en position.

Le procédé de pilotage, selon un aspect de l'invention, est destiné à un dispositif d'actionnement muni d'au moins un actionneur agissant sur un injecteur de carburant présentant une pièce actionnée et un organe électrique de commande de déplacement de la pièce actionnée de manière à osciller entre deux positions. Le circuit de commande comprend un pont dans lequel un organe électrique de commande est connecté. Le procédé comprend les étapes consistant à alimenter le circuit en pont par un signal continu, produire au moins un signal de mesure représentatif de la position de la pièce actionnée, commander sélectivement la conduction dans au moins une branche du pont en fonction du signal de mesure, l'étape de production du signal de mesure comprenant la comparaison de l'intensité mesurée respectivement à un seuil haut, à un seuil bas et à un seuil très bas pour déterminer le moment où le courant dans l'organe électrique de commande est nul et ainsi attendre que le seuil de courant très bas ait été franchi pour remettre en marche le dispositif d'actionnement, et l'élaboration du signal de mesure en fonction du résultat de la comparaison. On obtient ainsi une commande en position particulièrement précise.

Dans un mode de réalisation de l'invention, en cas de détection du seuil très bas à zéro, au moins une branche du pont est mise en circuit ouvert. On entend par détection du seuil très bas à zéro le fait que l'intensité mesurée est inférieure au seuil très bas.

Dans un mode de réalisation de l'invention, en cas de détection du seuil très bas à zéro, deux branches du pont sont mises en circuit ouvert.

Avantageusement, le pilotage est effectué en ondulation à fréquence variable, par exemple en modulation de la largeur d'impulsion.

Avantageusement, l'actionneur agit sur un injecteur de carburant.

L'invention propose également un dispositif d'actionnement comprenant au moins un actionneur agissant sur un injecteur de carburant pourvu d'une pièce actionnée et d'un organe électrique de commande de déplacement de la pièce actionnée de manière à osciller entre deux positions, un circuit de pilotage de l'actionneur pourvu d'un pont, et un dispositif de pilotage d'au moins un interrupteur du pont, le pont comprenant une source continue connectée à des première et deuxième bornes dudit pont, l'organe électrique de commande étant connecté entre les troisième et quatrième bornes dudit pont, ledit pont comprenant au moins un interrupteur connecté entre les première et troisième bornes ou entre les deuxième et quatrième bornes, un élément de mesure du courant circulant dans l'organe électrique de commande, caractérisé par le fait qu'il comprend un détecteur de seuil haut dudit courant, un détecteur de seuil bas dudit courant, et un détecteur de seuil très bas dudit courant circulant dans l'organe électrique de commande pour déterminer le moment où ce courant s'annule dans l'organe électrique de commande et ainsi attendre que le seuil de courant très bas ait été franchi pour remettre en marche le dispositif d'actionnement.

L'invention permet un pilotage en position particulièrement précis de la partie mobile d'un injecteur.

Dans un mode de réalisation de l'invention, le dispositif comprend au plus trois interrupteurs actifs par injecteur commandé.

Dans un mode de réalisation de l'invention, le dispositif comprend au plus n+2 interrupteurs actifs pour n injecteurs commandés.

Dans un mode de réalisation de l'invention, le dispositif comprend au plus 2n interrupteurs actifs pour n injecteurs commandés.

Dans un mode de réalisation de l'invention, les interrupteurs actifs sont des transistors MOS.

Le détecteur de seuil très bas sert à détecter la présence de courant dans la bobine. L'information de courant très bas délivrée par ledit détecteur de seuil très bas permet de mieux maîtriser l'amplitude de l'ondulation.

La présente invention sera mieux comprise à la lecture de la description détaillée de quelques modes de réalisation pris à titre d'exemples nullement limitatifs et illustrés par les dessins annexés, sur lesquels:
- la figure 1 est un schéma électrique du dispositif d'actionnement selon un aspect de l'invention;
- la figure 2 est un diagramme temporel du déplacement du dispositif de la figure 1; -
- la figure 3 est un chronogramme des différents signaux du dispositif de la figure 1;
- la figure 4 est une machine d'état du dispositif d'actionnement de la figure 1; et
- les figures 5 à 14 illustrent différentes variantes de pont pouvant être utilisées dans le cadre de l'invention.

L'invention propose un dispositif d'actionnement présentant une topologie électronique de pilotage d'un actionneur à la structure et au pilotage simplifiés. Une ou deux diodes en antiparallèle sont utilisées dans un circuit en pont, d'où une diminution du nombre d'interrupteurs actifs et une simplification de la commande.

Comme on peut le voir sur la figure 1, le dispositif d'actionnement 1 comprend un circuit en pont 2, une unité de pilotage 3 et un ensemble de détection 4.

Le circuit en pont 2 comprend quatre bornes 5, 6, 7, 8, une source de tension continue 9, par exemple une batterie ou un convertisseur de puissance alternatif continu connecté aux première et deuxième bornes 5 et 6 du pont 2 et fournit une tension continue. En variante, on peut prévoir que la source 9 fournisse une intensité continue. L'organe électrique de commande 10 permettant de commander l'actionneur est connecté entre les troisième et quatrième bornes 7 et 8 du circuit en pont 5. En termes électriques, l'organe électrique de commande 10 est assimilé à une inductance. Un premier interrupteur 11 est connecté entre les première et troisième bornes 5 et 7 et un deuxième interrupteur 12 est connecté entre les deuxième et quatrième bornes 6 et 8. Le circuit en pont 2 peut se présenter sous la forme d'un circuit intégré dans lequel sont ménagés les transistors de type MOS qui peuvent être utilisés comme interrupteurs 11 et 12. On peut également utiliser d'autres types d'interrupteurs, comme des transistors IGBT. La commutation des interrupteurs 11 et 12 est commandée par l'intermédiaire de l'unité de pilotage 3, à laquelle les bornes de commande desdits interrupteurs 11 et 12 sont reliées. Le circuit en pont 2 présente en outre des première et deuxième diodes 13 et 14. La première diode 13 est connectée entre les deuxième et troisième bornes 6 et 7, la cathode de la diode 13 étant raccordée à la troisième borne 7. La deuxième diode 14 est reliée entre les première et quatrième bornes 5 et 8, la cathode de la deuxième diode 14 étant connectée à la première borne 5.

L'utilisation de diodes 13 et 14 simplifie la structure de l'unité de pilotage 3 et le procédé de pilotage des interrupteurs. Les diodes 13 et 14 peuvent être de tout type approprié. On utilise de préférence des transistors MOS montés en diode afin de faciliter l'intégration de la topologie électronique de pilotage et d'en réduire le coût.

L'ensemble de détection 4 comprend une sonde de courant 15 montée sur une ligne électrique disposée entre la quatrième borne 8 et l'organe électrique de commande 10. Bien entendu, la sonde de courant 15 pourrait également être montée entre la troisième borne 7 et l'organe électrique de commande 10. L'ensemble de détection 4 comprend également trois comparateurs 16, 17 et 18, par exemple sous la forme d'amplificateurs opérationnels, ayant chacun une première entrée reliée à la sortie de la sonde de courant 15 et une sortie reliée à une entrée spécifique de l'unité de pilotage 3. La deuxième entrée de chaque comparateur 16, 17, 18 est reliée à une référence spécifique de tension 19, 20, 21, respectivement, fournissant chacune une référence de niveau haut, de niveau bas et de niveau très bas, respectivement.

Dans l'application du procédé à un injecteur de moteur à combustion interne, on souhaite notamment réaliser une séquence de pilotage de l'actionneur en fonction du temps entre une position d'obturation do de l'injecteur et une position de consigne d'injection. L'aiguille peut être déplacée initialement de la position d'obturation à la position de consigne d'injection avec une amplitude maximale, puis se déplacer alternativement avec une faible amplitude dₐₗₜ, et ce, de façon périodique. L'aiguille peut ultérieurement être ramenée à la position d'obturation ou être maintenue à la position de consigne d'injection. On peut également prévoir que le déplacement alternatif ne suive pas immédiatement le déplacement vers la position de consigne d'injection et que l'aiguille soit maintenue pendant une certaine durée à la position de consigne d'injection.

Une telle séquence peut correspondre soit à une séquence d'injection, soit à une séquence préalable à l'injection. On peut notamment prévoir que la position de consigne d'injection soit une position d'ouverture de l'aiguille dans le cas où le déplacement alternatif est utilisé pendant l'injection. On peut également prévoir que la position de consigne d'injection soit une position d'obturation et que le déplacement alternatif par rapport à la position de consigne d'injection soit généré juste avant l'ouverture de l'aiguille.

Sur la figure 3 sont illustrés les chronogrammes de différents signaux de pilotage appliqués par l'unité de pilotage 3 et des signaux appliqués aux bornes de l'organe électrique de commande 10. L'organe électrique de commande 10 est assimilé électriquement à une inductance. La source électrique continue 9 applique un potentiel continu. Le niveau de tension appliqué sur la grille des transistors formant les interrupteurs 11 et 12 correspond à leur position de commutation.

Pendant une première phase, les interrupteurs 11 et 12 sont ouverts et le courant dans l'organe électrique de commande 10 est nul. Dans une deuxième phase, l'interrupteur 11 est fermé, son transistor étant mis en conduction. Le courant commence alors à croître. Dans une troisième phase, le comparateur 18 détecte que le seuil très bas est atteint. L'interrupteur 12 est fermé. Dans une troisième phase, les interrupteurs 11 et 12 restent fermés et le comparateur 17 détecte que le seuil de courant bas est atteint. Le courant continue à croître de façon sensiblement linéaire. Dans la phase suivante, le comparateur 16 détecte que le seuil de courant haut est atteint. L'unité de pilotage 3 commande l'ouverture de l'interrupteur 11, ce qui provoque la mise en conduction de la diode 13. Le courant dans l'organe électrique de commande 10 décroît. Dans la phase suivante, le comparateur 17 détecte que le courant a atteint le seuil des niveaux bas. L'unité de pilotage 3 commande alors la fermeture de l'interrupteur 11, ce qui provoque une croissance du courant dans l'organe électrique de commande 10 et le blocage de la diode 13. Les deux dernières phases peuvent ensuite être répétées un certain nombre de fois.

Comme illustré, l'ordre de fin de commande d'actionnement intervient dans une phase de décroissance du courant dans l'organe électrique de commande 10, l'interrupteur 11 étant ouvert et l'interrupteur 12 étant fermé. A réception d'une commande de fin d'actionnement, l'unité de pilotage 3 commande l'ouverture de l'interrupteur 12, ce qui provoque la mise en conduction de la diode 14, la diode 13 étant déjà en conduction. Le courant dans l'organe électrique de commande 10 diminue alors fortement. Le comparateur 17 détecte le franchissement à la baisse du seuil de niveau bas. Puis, le comparateur 18 détecte le franchissement à la baisse du seuil de niveau très bas.

Les différents états du dispositif sont illustrés sur la figure 4. A l'état 0, les interrupteurs 11 et 12 sont ouverts. Le dispositif passe à l'état 1 dès la mise en marche. Si une erreur est détectée, le passage à l'état 5 est commandé. Dans l'état 1, les interrupteurs 11 et 12 sont fermés. En cas d'arrêt, le dispositif passe à l'état 4. En cas d'erreur, le dispositif passe à l'état 5. En cas de détection de franchissement du seuil bas à la hausse DSB, le dispositif passe à l'état 2. A l'état 2, les interrupteurs 11 et 12 sont fermés. En cas d'arrêt, le dispositif passe à l'état 4. En cas d'erreur, le dispositif passe à l'état 5. En cas de détection du seuil haut à la hausse DSH, le dispositif passe à l'état 3. A l'état 3, l'interrupteur 11 est ouvert et l'interrupteur 12 est passant. En cas de détection du seuil de niveau bas à la baisse DSB, le dispositif repasse à l'état 2. En cas d'arrêt, le dispositif passe à l'état 4. En cas d'erreur, le dispositif passe à l'état 5. A l'état 4, les interrupteurs 11 et 12 sont ouverts. En cas de détection de franchissement à la baisse du seuil très bas DSTB, le dispositif passe à l'état 0. En cas d'erreur, le dispositif passe à l'état 5. A l'état 5, les interrupteurs 11 et 12 sont ouverts. Le dispositif repasse à l'état 0 sur réception d'un signal d'initialisation. La détection du seuil très bas permet de repérer le moment où le courant dans la bobine s'est annulé après la fin de la commande de marche du dispositif. On peut ainsi attendre que le seuil de courant très bas ait été franchi pour ensuite remettre en marche le dispositif. On évite ainsi des erreurs de fonctionnement, ce qui accroît la fiabilité et la robustesse du dispositif.

L'invention permet de contrôler de façon précise le mouvement de l'actionneur, ce qui permet de mieux découper le jet de carburant dans le cas d'un injecteur et d'améliorer la pulvérisation de carburant lors de l'injection.

Différentes variantes du circuit en pont 2 peuvent être envisagées. Sur la figure 5, le circuit en pont est identique à celui de la figure 1, mais les commandes des interrupteurs 11 et 12 sont inversées. Sur la figure 6, la diode 14 est supprimée. Sur la figure 7, la diode 13 est supprimée et les commandes des transistors 11 et 12 sont inversées comme dans la figure 14. Sur la figure 8, le transistor 12 est remplacé par une liaison conductrice ou maintenu en permanence à l'état passant. La diode 14 étant également supprimée. Dans le mode de réalisation illustré sur la figure 9, l'interrupteur 12 est remplacé par une liaison conductrice ou maintenu en permanence à l'état passant, les diodes 13 et 14 étant présentes. Dans le mode de réalisation illustré sur la figure 10, les commandes des transistors 11 et 12 sont inversées et le transistor 12 est maintenu en permanence à l'état passant ou remplacé par un fil électrique monté entre les bornes 5 et 6. Le mode de réalisation de la figure 11 se rapproche de celui illustré sur la figure 10, à ceci près que la diode 13 est supprimée et remplacée.

Dans le mode de réalisation illustré sur la figure 12, le circuit en pont 2 comprend trois sous-ensembles identiques 22, 23 et 24, chacun semblable au circuit en pont illustré sur la figure 1. On peut ainsi commander trois injecteurs à partir d'une même source électrique. Dans le mode de réalisation illustré sur la figure 13, les trois sous-ensembles 22 à 24 sont dépourvus de diode 14. Les sous-ensembles 22 et 23 sont dépourvus d'interrupteur 12 remplacé par un fil électrique, tandis que le sous-ensemble 24 est bien muni d'un interrupteur 12.

Dans le mode de réalisation illustré sur la figure 14, les sous-ensembles 22 à 24 disposent d'un interrupteur 12 et d'une diode 13 communs. Il n'est pas prévu de diode 14. Seul l'interrupteur 11 est spécifique à chaque sous-ensemble 22 à 24.

On comprend donc que, selon les variantes, la structure du montage en pont peut être simplifiée dans un but d'économie, ou au contraire réalisée de façon plus complète en vue d'un meilleur contrôle du courant et d'une limitation des surtensions.

## Revendications

1. Procédé de pilotage d'un circuit de commande d'un dispositif d'actionnement (1) muni d'au moins un actionneur agissant sur un injecteur de carburant présentant une pièce actionnée et un organe électrique de commande (10) de déplacement de la pièce actionnée de manière à osciller entre deux positions, le circuit de commande comprenant un pont (2), l'organe électrique de commande (10) étant connecté dans ledit pont (2), le procédé comprenant les étapes consistant à alimenter le circuit en pont (2) par un signal continu, produire au moins un signal de mesure représentatif de la position de la pièce actionnée, commander sélectivement la conduction dans au moins une branche du pont (2) en fonction du signal de mesure, l'étape de production du signal de mesure comprenant la comparaison de l'intensité mesurée respectivement à un seuil haut (DSH), à un seuil bas (DSB) et à un seuil très bas (DSTB) pour déterminer le moment où le courant dans l'organe électrique de commande (10) est nul et ainsi attendre que le seuil de courant très bas (DSTB) ait été franchi pour remettre en marche le dispositif d'actionnement (1), et l'élaboration du signal de mesure en fonction du résultat de la comparaison.

2. Procédé selon la revendication 1, dans lequel au moins une branche du pont (2) est mise en circuit fermé, si l'intensité mesurée est supérieure au seuil très bas DSTB.

3. Procédé selon la revendication 1 ou 2, dans lequel deux branches du pont (2 sont mises en circuit fermé, si l'intensité mesurée est supérieure au seuil très bas DSTB.

4. Procédé selon l'une quelconque des revendications précédentes, dans lequel le pilotage est effectué en ondulation à fréquence variable.

5. Procédé selon l'une quelconque des revendications précédentes, dans lequel l'actionneur agit sur un injecteur de carburant.

6. Dispositif d'actionnement (1) comprenant au moins un actionneur agissant sur un injecteur de carburant pourvu d'une pièce actionnée et d'un organe électrique de commande (10) de déplacement de la pièce actionnée de manière à osciller entre deux positions, un circuit de pilotage de l'actionneur pourvu d'un pont (2), et un dispositif de pilotage (3) d'au moins un interrupteur (11, 12) du pont (2), le pont (2) comprenant une source continue (9) connectée à des première (5) et deuxième (6) bornes dudit pont (2), l'organe électrique de commande (10) étant connecté entre les troisième (7) et quatrième (8) bornes dudit pont (2), ledit pont (2) comprenant au moins un interrupteur (11) connecté entre les première (5) et troisième (7) bornes ou entre les deuxième (6) et quatrième (8) bornes, un élément de mesure (15) du courant circulant dans l'organe électrique de commande (10), **caractérisé par le fait qu'**il comprend un détecteur de seuil haut (DSH) (16) dudit courant, un détecteur de seuil bas (DSB) (17) dudit courant, et un détecteur de seuil très bas (DSTB) (18) dudit courant circulant dans l'organe électrique de commande (10) pour déterminer le moment où ce courant s'annule dans l'organe électrique de commande (10) et ainsi attendre que le seuil de courant très bas (DSTB) ait été franchi pour remettre en marche le dispositif d'actionnement (1).

7. Dispositif selon la revendication 6, **caractérisé par le fait qu'**il comprend au plus trois interrupteurs (11, 12) actifs par injecteur commandé.

8. Dispositif selon la revendication 6 ou 7, **caractérisé par le fait qu'**il comprend au plus n+2 interrupteurs (11, 12) actifs pour n injecteurs commandés.

9. Dispositif selon la revendication 6 ou 7, **caractérisé par le fait qu'**il comprend au plus 2n interrupteurs (11, 12) actifs pour n injecteurs commandés.

## Claims

1. Method for driving a circuit for controlling an actuation device (1) furnished with at least one actuator acting on a fuel injector having an actuated part and an electric control member (10) for moving the actuated part so as to oscillate between two positions, the control circuit comprising a bridge (2), the electric control member (10) being connected in the said bridge (2), the method comprising the steps consisting in supplying the bridge circuit (2) with a direct-current signal, producing at least one measurement signal representative of the position of the actuated part, selectively controlling the conduction in at least one branch of the bridge (2) according to the measurement signal, the step of production of the measurement signal comprising the comparison of the measured intensity respectively with a high threshold (DSH), with a low threshold (DSB) and with a very low threshold (DSTB) in order to determine the moment when the current in the electric control member (10) is zero and thus wait until the very low current threshold (DSTB) has been exceeded in order to reactivate the actuation device (1), and the generation of the measurement signal as a function of the result of the comparison.

2. Method according to Claim 1, wherein at least one branch of the bridge (2) is placed in closed circuit, if the measured intensity is greater than the very low threshold (DSTB).

3. Method according to Claim 1 or 2, wherein two branches of the bridge (2) are placed in closed circuit, if the measured intensity is greater than the very low threshold (DSTB).

4. Method according to any one of the preceding claims, wherein the driving is carried out in variable-frequency ripple.

5. Method according to any one of the preceding claims, wherein the actuator acts on a fuel injector.

6. Actuation device (1) comprising at least one actuator acting on a fuel injector provided with an actuated part and an electric control member (10) for moving the actuated part so as to oscillate between two positions, a circuit for driving the actuator provided with a bridge (2) and a device (3) for driving at least one switch (11, 12) of the bridge (2), the bridge (2) comprising a direct-current source (9) connected to a first terminal (5) and a second terminal (6) of the said bridge (2), the electric control member (10) being connected between the third terminal (7) and fourth terminal (8) of the said bridge (2), the said bridge (2) comprising at least one switch (11) connected between the first terminal (5) and third terminal (7) or between the second terminal (6) and fourth terminal (8), an element (15) for measuring the current flowing in the electric control member (10), **characterized in that** it comprises a high threshold detector (DSH) (16) of the said current, a low threshold detector (DSB) (17) of the said current, and a very low threshold detector (DSTB) (18) of the said current flowing in the electric control member (10) in order to determine the moment when this current is cancelled out in the electric control member (10) and thus wait until the very low current threshold (DSTB) has been exceeded in order to reactivate the actuation device (1).

7. Device according to Claim 6, **characterized in that** it comprises at most three active switches (11, 12) per controlled injector.

8. Device according to Claim 6 or 7, **characterized in that** it comprises at most n+2 active switches (11, 12) for n controlled injectors.

9. Device according to Claim 6 or 7, **characterized in that** it comprises at most 2n active switches (11, 12) for n controlled injectors.

## Patentansprüche

1. Verfahren zum Ansteuern einer Steuerschaltung einer Betätigungsvorrichtung (1), die mit wenigstens einem Stellglied versehen ist, das auf eine Kraftstoffeinspritzeinrichtung einwirkt, die ein betätigtes Teil sowie ein elektrisches Steuerorgan (10) für die Verlagerung des betätigten Teils in der Weise, dass es zwischen zwei Positionen oszilliert, aufweist, wobei die Steuerschaltung eine Brücke (2) enthält, wobei das elektrische Steuerorgan (10) mit der Brücke (2) verbunden ist, wobei das Verfahren die Schritte enthält, die darin bestehen, die Brückenschaltung (2) durch ein Gleichstromsignal zu versorgen, wenigstens ein Messsignal zu erzeugen, das die Position des betätigten Teils repräsentiert, und wahlweise die Stromleitung in wenigstens einem Zweig der Brücke (2) als Funktion des Messsignals zu steuern, wobei der Schritt des Erzeugens des Messsignals das Vergleichen der gemessenen Intensität mit einem hohen Schwellenwert (DSH) bzw. mit einem tiefen Schwellenwert (DSB) bzw. mit einem sehr tiefen Schwellenwert (DSTB), um den Zeitpunkt zu bestimmen, zu dem der Strom in dem elektrischen Steuerorgan (10) null ist, und um somit darauf zu warten, dass der sehr tiefe Stromschwellenwert (DSTB) überschritten worden ist, um die Betätigungsvorrichtung (1) wieder in Betrieb zu setzen, und das Bilden des Messsignals als Funktion des Vergleichsergebnisses enthält.

2. Verfahren nach Anspruch 1, wobei wenigstens ein Zweig der Brücke (2) kurzgeschlossen wird, falls die gemessene Intensität größer ist als der sehr tiefe Schwellenwert (DSTB).

3. Verfahren nach Anspruch 1 oder 2, wobei zwei Zweige der Brücke (2) kurzgeschlossen werden, falls die gemessene Intensität höher ist als der sehr tiefe Schwellenwert (DSTB).

4. Verfahren nach einem der vorhergehenden Ansprüche, wobei die Steuerung wellenförmig mit variabler Frequenz ausgeführt wird.

5. Verfahren nach einem der vorhergehenden Ansprüche, wobei das Stellglied auf eine Kraftstoffeinspritzeinrichtung einwirkt.

6. Betätigungsvorrichtung (1), die wenigstens ein Stellglied, das auf eine Kraftstoffeinspritzeinrichtung einwirkt, die mit einem betätigten Teil und einem elektrischen Steuerorgan (10) für die Verlagerung des betätigten Teils in der Weise, dass es zwischen zwei Positionen oszilliert, versehen ist, eine Ansteuerschaltung des Stellglieds, die mit einer Brücke (2) versehen ist, und eine Ansteuervorrichtung (3) für wenigstens einen Ein/Aus-Schalter (11, 12) der Brücke (2) enthält, wobei die Brücke (2) eine Gleichstromquelle (9) enthält, die mit einem ersten Anschluss (5) und mit einem zweiten Anschluss (6) der Brücke (2) verbunden ist, wobei das elektrische Steuerorgan (10) zwischen den dritten Anschluss (7) und den vierten Anschluss (8) der Brücke (2) geschaltet ist, wobei die Brücke (2) wenigstens einen Ein/AusSchalter (11), der zwischen den ersten Anschluss (5) und den dritten Anschluss (7) oder zwischen den zweiten Anschluss (6) und den vierten Anschluss (8) geschaltet ist, und ein Messelement (15) für den Strom, der in dem elektrischen Steuerorgan (10) fließt, enthält, **dadurch gekennzeichnet, dass** sie einen Detektor (16) für einen hohen Schwellenwert (DSH) des Stroms, einen Detektor (17) für einen tiefen Schwellenwert (DSB) des Stroms und einen Detektor (18) für einen sehr tiefen Schwellenwert (DSTB) des Stroms, der in dem elektrischen Steuerorgan (10) fließt, enthält, um den Zeitpunkt zu bestimmen, zu dem dieser Strom in dem elektrischen Steuerorgan (10) verschwindet, und um somit zu warten, dass er sehr tiefe Stromschwellenwert (DSTB) überschritten wird, um die Betätigungsvorrichtung (1) wieder in Betrieb zu setzen.

7. Vorrichtung nach Anspruch 6, **dadurch gekennzeichnet, dass** sie wenigstens drei aktive Ein/Aus-Schalter (11, 12) pro gesteuerter Einspritzeinrichtung enthält.

8. Vorrichtung nach Anspruch 6 oder 7, **dadurch gekennzeichnet, dass** sie höchstens n + 2 aktive Ein/Aus-Schalter (11, 12) für n gesteuerte Einspritzeinrichtungen enthält.

9. Vorrichtung nach Anspruch 6 oder 7, **dadurch gekennzeichnet, dass** sie höchstens 2n aktive Ein/AusSchalter (11, 12) für n gesteuerte Einspritzeinrichtungen enthält.
